# EUROPÄISCHE PATENTSCHRIFT

(11) **EP 1 066 661 B1**
(45) Veröffentlichungstag und Bekanntmachung des Hinweises auf die Patenterteilung: **05.03.2003**
(21) Anmeldenummer: 99924669.7
(22) Anmeldetag: 18.03.1999
(51) Int. Cl.: H01R 13/52, H05B 3/06

(54) **ELEKTRISCHE EINRICHTUNG**
ELECTRICAL DEVICE
DISPOSITIF ELECTRIQUE

(30) Priorität: 23.03.1998 DE 19812635
(43) Veröffentlichungstag der Anmeldung: 10.01.2001
(73) Patentinhaber: BARTEC Componenten und Systeme GmbH, 97980 Bad Mergentheim (DE)
(72) Erfinder: BARLIAN, Reinhold, D-97980 Bad Mergentheim (DE); MICHELBACH, Thomas, D-97980 Bad Mergentheim (DE); SCHMAHL, Gisbert, D-97999 Igersheim (DE); LÖSCH, Hans-Martin, D-97084 Würzburg (DE)
(74) Vertreter: Heim, Hans-Karl, Dipl.-Ing.
(86) Internationale Anmeldenummer: DE9900856
(87) Internationale Veröffentlichungsnummer: WO99049538

(56) Entgegenhaltungen:
- EP-A- 0 505 911
- FR-A- 2 744 567
- US-A- 2 235 231
- US-A- 4 525 019
- US-A- 5 174 783

## Beschreibung

Die Erfindung betrifft eine Einrichtung mit den Merkmalen des Oberbegriffs des Anspruchs 1.

Bei einem aus der US-A-2235231 bekannten elektrischen Verbinder werden die Enden der isolierten elektrischen Leiter etwa viertelkreisförmig gebogen in dem Verbindergehäuse festgelegt. Dabei wird die Leiterisolation von nadelförmigen Kontaktstiften derart durchdrungen, daß sie die elektrischen Leiter kontaktieren.

Die US-A-5174783 offenbart einen Flachkabelverbinder mit in einem Gehäuseteil angeordneten Schneidkontakten, welche die Leiterisolation so weit durchdringen, daß die elektrische Kontaktierung hergestellt ist.

Die Aufgabe der Erfindung besteht darin, eine Einrichtung mit den Merkmalen des Oberbegriffs des Anspruchs 1 dahingehend weiterzubilden, daß mit einfachen Mitteln eine ohne verlierbare Kleinteile, wie Schrauben und dergleichen, von Hand schnell und sicher durchführbare Montage und elektrische Leiterkontaktierung erzielt wird.

Diese Aufgabe wird erfindungsgemäß durch die kennzeichnenden Merkmale des Anspruchs 1 gelöst.

Zweckmäßige Ausgestaltungen und Weiterbildungen der Erfindung sind durch die Merkmale der ünteransprüche gekennzeichnet.

Weitere Vorteile und wesentliche Einzelheiten der Erfindung sind der nachfolgenden Beschreibung und der Zeichnung zu entnehmen, die in schematischer Darstellung bevorzugte Ausführungsformen als Beispiel zeigt. Es stellen dar:
- FIG. 1: eine Anschlußmuffe in einer geschnittenen Seitenansicht,
- FIG. 2: eine Verbindungsmuffe in einer geschnittenen Seitenansicht,
- FIG. 3: eine lediglich der Erläuterung des Aufbaus eines Leiters dienende und vom Gegenstand des Anspruchs 1 nicht umfasste Abschlußmuffe in einer geschnittenen Seitenansicht,
- FIG. 4: die Abschlußmuffe der FIG. 3 in einer anderen geschnittenen Ansicht und
- FIG. 5: einen Y-Abzweig in einer Seitenansicht, teilweise geschnitten.

Die in der Zeichnung dargestellte erfindungsgemäße Einrichtung ist gemäß der FIG. 1 als Anschlußmuffe 1 ausgeführt, die auf der einen Seite ein elektrisches Anschlußkabel 2 und auf der gegenüberliegenden Seite ein elektrisches Heizkabel 3 aufweist. Das Anschlußkabel 2 kann eine im Querschnitt kreisrunde Schlauchleitung sein, während das Heizkabel 3, das kein äußeres Schutzleitergeflecht besitzt, sondern als schutzisoliertes Heizband mit doppelter oder verstärkter Isolierung ausgeführt ist, im Querschnitt zweckmäßig flachrechteckförmig ist und innerhalb eines äußeren Isoliermantels 4 bevorzugt zwei Leiter 5, 6 aufweist, die auf Abstand nebeneinander liegen.

Die Muffe 1 weist ein annähernd topffförmiges Klemmschneidgehäuse 7 auf, das einen Boden 8 und eine Ringwand 9 besitzt. An dem Boden 8 ist eine Gehäusekappe 10 angeordnet, die einen Anschlußraum 11 mitbegrenzt und mit dem Boden 8 zweckmäßig durch eine werksseitige Ultraschallschweißung 12 dicht verbunden ist. In der hinteren Wand 13 der Gehäusekappe 10 ist ein Dichtring 14 integriert, durch den das Anschlußkabel 2 in den Anschlußraum 11 hineingeführt ist und der das Anschluß kabel 2 dicht umschließt, so daß der Anschlußraum 11 gegen äußere Einflüsse abgeschirmt ist. Die Gehäusekappe 10 und der Dichtring 14 werden vorzugsweise durch ein Zweikomponentenspritzgußverfahren hergestellt.

In dem Boden 8 des Klemmschneidgehäuses 7 können zwei Kontaktklemmschneiden 15 angeordnet sein, deren Abstand zueinander im wesentlichen gleich dem Abstand der Leiter 5, 6 des Heizkabels 3 ist. Die Kontaktklemmschneiden 15 durchsetzen den Boden 8 und ragen mit ihrer Schneide 16 in den topfförmigen Raum des Klemmschneidgehäuses 7. Das der Schneide 16 entferntliegende andere Ende der Kontaktklemmschneiden 15 ist als Anschlußfahne 17 ausgebildet, die in den Anschlußraum 11 hineinragt und an die jeweils ein Elektroleiter 18 des Anschlußkabels 2 vorzugsweise mit einer Punktschweißung 19 werksseitig angeschlossen ist.

In dem Klemmschneidgehäuse 7 befindet sich ein gegen Verdrehen gesichertes Isolierstück 20 und eine Klemmschneidhülse 21, die von der dem Boden 8 gegenüberliegenden Seite in das Isolierstück 20 einschiebbar ist und mit letzterem werksseitig zu einer Baueinheit axialverschiebbar miteinander gekoppelt ist. Dafür ist ein an einer Grundwand 24 der Klemmschneidhülse 21 ausgebildeter Raststeg 22 in einer Führungsausnehmung 23 des Isolierstücks 20 begrenzt verschiebbar gelagert. Beim vorliegenden Ausführungsbeispiel kann der Raststeg 22 etwa 10 bis 15 mm herausgezogen werden, bis am Raststeg 22 ausgebildete Vorsprünge anschlagen und ein weiteres Auseinanderziehen der Teile verhindern. In der Grundwand 24 der Klemmschneidhülse 21 ist ein Durchgang 25 ausgebildet, durch den das Heizkabel 3 hindurchgeschoben ist. Dieser Durchgang 25 ist im wesentlichen deckungsgleich mit einem Kanal 26, der sich in dem Isolierstück 20 befindet. Wie der Durchgang 25, so verläuft auch der Anfang des Kanals 26 zunächst in der Ebene der Längsachse 27 der Anschlußmuffe 1. Dann aber knickt der Kanal 26 in einem spitzen Winkel von vorzugsweise etwa 20° bis 35° ab und verläuft gemäß der zeichnerischen Darstellung schräg nach unten. Der Querschnitt sowohl des Durchgangs 25 als auch des Kanals 26 kann flachrechteckförmig und im wesentlichen gleich dem Querschnitt des Heizkabels 3 sein, dessen Endteil 28 sich somit zwangsgeführt in dem Kanal 26 befindet.

An der Grundwand 24 der Klemmschneidhülse 21 können zwei Klemmschneiden 29 angeordnet sein, deren Abstand zueinander gleich dem Abstand der beiden Kontaktklemmschneiden 15 sowie dem Abstand der beiden Leiter 5, 6 des Heizkabels ist. Die Klemmschneiden 29 erstrecken sich im wesentlichen parallel zu dem Raststeg 22 und liegen den Kontaktklemmschneiden 15 des Klemmschneidgehäuses 7 gegenüber. Dabei ist zu erkennen, daß in der montierten Endstellung die Schneide 30 der Klemmschneide 29 gegenüber der Schneide 16 der Kontaktklemmschneide 15 etwas höhenversetzt ist und daß zwischen den beiden Schneiden 16, 30 ein Abstand besteht, der kleiner ist als die Dicke des Heizkabels 3. Der Endteil 28 des Heizkabels 3 ist bis zum Anschlag an den Boden 8 des Klemmschneidgehäuses 7 in den Kanal 26 des Isolierstücks 20 hineingeschoben.

An der dem Raststeg 22 gegenüberliegenden Seite der Grundwand 24 weist die Klemmschneidhülse 21 einen Lamellenring 31 auf, der aus federelastischen Fingern 32 gebildet ist. Die Finger 32 des Lamellenrings 31 umschließen eine gummielastische Dichtung 33, durch die das Heizkabel 3 hindurchgeführt ist. Außerdem ist am Umfang der Klemmschneidhülse 21 eine Ringnut ausgebildet, in der sich eine vorzugsweise als O-Ring ausgebildete Ringdichtung 34 befindet, die an der Innenfläche des Klemmschneidgehäuses 7 dicht anliegt.

Schließlich besitzt die Anschlußmuffe 1 noch einen äußeren rohrförmigen Gehäuseteil 35, der ein Innengewinde besitzt, das in ein Außengewinde des Klemmschneidgehäuses 7 eingreift und über das so gebildete Schraubgewinde 36 mit dem Klemmschneidgehäuse 7 lösbar verbunden ist. An dem einen Ende des Gehäuseteils 35 ist ein sich trichterförmig verjüngender Bund 37 angeformt, der die Finger 32 des Lamellenrings 31 beim Aufschrauben auf das Klemmschneidgehäuse 7 in Richtung zur Längsachse 27 gegen die Dichtung 33 drückt. An der Innenseite des trichterförmigen Bundes 37 kann ein Steg 38 vorgesehen sein, der in einen der zwischen den Fingern 32 gebildeten Spalte eingreift. Die Stirnseite 39 des dem Bund 37 gegenüberliegenden Endes des Gehäuseteils 35 liegt in der Verschlußposition der Anschlußmuffe 1 an einer am Klemmschneidgehäuse 7 ausgebildeten Schulter 40 an. Wie der Zeichnung zudem zu entnehmen ist, können sowohl an der Gehäusekappe 10 als auch an dem aufschraubbaren Gehäuseteil 35 Griffmulden 41 ausgebildet sein, so daß die Anschlußmuffe 1 für die Montage und Demontage von Hand rutschsicher erfaßt werden kann.

Bei der kundenseitigen Montage wird zunächst der Gehäuseteil 35 auf das Heizkabel 3 aufgeschoben. Dann wird der Endteil 28 des Heizkabels 3 ohne jegliches Abisolieren oder sonstige Vorbereitungsarbeiten durch die Dichtung 33 und den Durchgang 25 der Klemmschneidhülse 21 in den Kanal 26 des Isolierstücks 20 bis zum Ende hineingeschoben. Dabei wird das Isolierstück 20 axial so weit von der Klemmschneidhülse 21 weggedrückt, bis die Vorsprünge des Raststegs 22 ein weiteres Wegschieben verhindern. Da der Kanal 26 in einem spitzen Winkel nach unten abgeknickt ist, wird der Endteil 28 des Heizkabels 3 in dem Kanal 26 zwangsläufig entsprechend ausgelenkt. Weil das Isolierstück 20 beim Einschieben des Heizkabels 3 von der Klemmschneidhülse 21 weggedrückt ist, erfolgt keine Berührung mit der Klemmschneide 29, da letztere zunächst nicht in den Kanal 26 ragt. Danach werden das Isolierstück 20 und die Klemmschneidhülse 21 in einer gegen Verdrehen zwangsgeführten Position in das Klemmschneidgehäuse 7 eingesteckt, wobei die Leiter 5, 6 in der richtigen Lage zu den Schneiden 16, 30 sind. Sodann wird der Gehäuseteil 35 auf das Klemmschneidgehäuse 7 aufgeschraubt. Dabei schieben sich das Isolierstück 20 und die Klemmschneidhülse 21 in das Klemmschneidgehäuse 7 ein, bis die Stirnseite des Isolierstücks 20 und der Endteil 28 des Heizkabels 3 am Boden 8 anschlagen. Während dieses Vorgangs schieben sich die Schneiden 16 des Kontaktklemmschneidenpaares 15 von oben und die Schneiden 30 des Klemmschneidenpaares 29 von unten durch den nicht entfernten Isoliermantel 4 des Heizkabels 3 hindurch in die einzelnen Leiter 5, 6 ein, die im wesentlichen mäanderförmig zwischen den Schneidenpaaren 15, 29 eingeklemmt sind. Damit ist eine sichere elektrische Kontaktierung mit den Kontaktklemmschneiden 15 gegeben. Die Klemmschneiden 29 unterstützen die Leiter 5, 6 und verhindern damit ein Ausweichen der Leiter 5, 6. Beim Aufschrauben des Gehäuseteils 35 werden die Finger 32 des Lamellenrings 31 von dem Bund 37 gegen die Dichtung 33 gedrückt, die dadurch das Heizkabel 3 dicht umschließt. Der Gehäuseteil 35 wird zweckmäßig so weit aufgeschraubt, bis die Stirnseite 39 an der Schulter 40 des Klemmschneidgehäuses 7 anliegt. Dadurch ist gewährleistet, daß die Kontaktklemmschneiden 15 mit den Leitern 5, 6 optimal elektrisch kontaktiert sind.

Die in der FIG. 2 dargestellte Verbindungsmuffe 42 dient der Verbindung z.B. zweier Heizkabel 3 und besitzt ein doppeltopfförmiges Klemmschneidgehäuse 43, an dessen Boden 44 an zwei gegenüberliegenden Seiten je eine Ringwand 9 vorgesehen ist. Die Verbindungsmuffe 42 kann zu einer quer zur Längsachse 27 in der Mitte des Bodens 44 liegenden Mittenebene 45 zweckmäßig spiegelsymmetrisch sein. Das Klemmschneidgehäuse 43 kann dazu an beiden Seiten des Bodens 44 jeweils ein Isolierstück 20, eine Klemmschneidhülse 21, eine Dichtung 33, eine Ringdichtung 34 und einen schraubbaren Gehäuseteil 35 aufweisen. Die in dem Boden 44 angeordneten Kontaktklemmschneiden 53 besitzen keine Anschlußfahne, sondern zwei aus dem Boden 44 herausragende Schneiden 30, die für die Kontaktierung und elektrische Verbindung der Leiter 5, 6 der beiden Heizkabel 3 in einander entgegengesetzte Richtungen weisen. Die kundenseitige Anschließen der Heizkabel 3 erfolgt bei der Verbindungsmuffe 42 sinngemäß genauso wie das zuvorbeschriebene Anschließen des Heizkabels 3 an die Anschlußmuffe 1.

Die Abschlußmuffe 46 der FIG. 3 und 4 besitzt ein topfförmiges Kunststoffgehäuse 47, das innen an gegenüberliegenden Wandteilen angeformte Haltestege 48, 49 aufweist. Außerdem befindet sich in dem Kunststoffgehäuse 47 eine isolierende Kunststoffmasse 50, deren Konsistenz gelartig ist. Bei der Montage wird das Ende des Heizkabels 3 durch die Öffnung 51 des Kunststoffgehäuses 47 bis zur Bodenwand 52 in die gelartige Kunststoffmasse 50 hineingedrückt. Dabei werden die Haltestege 48 von dem Heizkabel 3 in Einschubrichtung etwas umgebogen. Nachdem das Heizkabel 3 bis zur Bodenwand 52 geschoben wurde, wird es etwas zurückgezogen, bis es in die in der FIG. 3 dargestellte Position gelangt. Dabei greifen die freien Enden der Haltestege 48 in den Isoliermantel 4 des Heizkabels 3 ein und verhindern ein weiteres Zurückziehen, so daß das Heizkabel 3 in dem Kunststoffgehäuse 47 einwandfrei abgedichtet und fest positioniert ist.

Bei dem in der FIG. 5 dargestellten Y-Abzweig 54 sind drei Heizbänder 3 vorgesehen. Es wird also mittels der Abzweigmuffe 55 ein Heizkreis in zwei weitere Heizkreise aufgeteilt. Dazu weist die Abzweigmuffe 55 eine Gehäusekappe 56 auf, in deren Wand 57 zwei Dichtringe 14 integriert sind, durch die je ein elektrisches Verbindungskabel, das wie das Anschlußkabel 2 ausgeführt sein kann, in den Anschlußraum 58 hineingeführt ist. Auch hier können die Elektroleiter 18 an den Anschlußfahnen 17 der Kontaktklemmschneiden bevorzugt durch Punktschweißung 19 befestigt sein. Der übrige Teil der Abzweigmuffe 55 ist für den Anschluß des Heizkabels 3 wie die Anschlußmuffe 1 ausgeführt. Die aus der Abzweigmuffe 55 herausgeführten beiden Verbindungskabel 2 und die anderen beiden Heizkabel 3 sind in den Anschlußmuffen 1 wie zuvor beschrieben angeschlossen.

## Patentansprüche

1. Einrichtung zum Kontaktieren mindestens eines elektrischen Leiters, insbesondere eines Heizleiters eines Heizkabels, mit einem Kanal für einen Endteil des Leiters, **dadurch gekennzeichnet, daß** in einer Anschlussmuffe (1), einer Verbindungsmuffe (42) oder einer Abzweigmuffe (55) ein Klemmschneidgehäuse (7, 43) mit einem in diesem gelagerten Isolierstück (20) und einer in letzterem gelagerten Klemmschneidhülse (21) angeordnet ist, daß die Klemmschneidhülse (21) einen Durchgang (25) für den Leiter (5, 6) oder das Heizkabel (3) aufweist, daß der Kanal (26) in dem Isolierstück (20) ausgebildet ist, derart, daß er in einem spitzen Winkel zur Längsachse (27) verläuft und ein Kanalanfang in der Ebene der Längsachse (27) deckungsgleich mit dem Durchgang (25) ist, und daß für die Kontaktierung des Leiters (5, 6) oder des Heizkabels (3) in dem Kanal (26) im spitzen Winkel eine Kontaktklemmschneide (15) versetzt und im wesentlichen parallel zur Längsachse (27) in dem Klemmschneidgehäuse (7, 43) angeordnet ist.

2. Einrichtung nach vorstehendem Anspruch, **dadurch gekennzeichnet, daß** die Kontaktklemmschneide (15) in einem Boden (8, 44) des Klemmschneidgehäuses (7, 43) festgelegt ist.

3. Einrichtung nach einem der vorstehenden Ansprüche, **dadurch gekennzeichnet, daß** das Isolierstück (20) in dem Klemmschneidgehäuse (7, 43) gegen Verdrehen gesichert ist.

4. Einrichtung nach einem der vorstehenden Ansprüche, **dadurch gekennzeichnet, daß** an dem Boden (8) des Klemmschneidgehäuses (7) eine einen Anschlußraum (11, 58) mitbegrenzende Gehäusekappe (10, 56) angeordnet ist.

5. Einrichtung nach einem der vorstehenden Ansprüche, **dadurch gekennzeichnet, daß** durch die Wand (13, 57) der Gehäusekappe (10, 56) das Ende eines Anschlußkabels (2) in den Anschlußraum (11, 58) hineingeführt und mindestens ein Elektroleiter (18) des Anschlußkabels (2) an einer Anschlußfahne (17) der Kontaktklemmschneide (15) angeschlossen ist.

6. Einrichtung nach einem der vorstehenden Ansprüche, **dadurch gekennzeichnet, daß** der Elektroleiter (18) des Anschlußkabels (2) mittels einer Punktschweißung (19) an der Anschlußfahne (17) befestigt ist.

7. Einrichtung nach einem der vorstehenden Ansprüche, **dadurch gekennzeichnet, daß** das Anschlußkabel (2) von einem in der Wand (13, 57) der Gehäusekappe (10, 56) angeordneten Dichtring (14) umschlossen ist.

8. Einrichtung nach einem der vorstehenden Ansprüche, **dadurch gekennzeichnet, daß** die Gehäusekappe (10, 56) über eine Ultraschallschweißung (12) mit dem Klemmschneidgehäuse (7, 43) dicht verbunden ist.

9. Einrichtung nach einem der vorstehenden Ansprüche, **dadurch gekennzeichnet, daß** die Klemmschneidhülse (21) an der dem Boden (8, 44) gegenüberliegenden Seite des Klemmschneidgehäuses (7, 43) einschiebbar ist und der Durchgang (25) für den Leiter (5, 6) oder das Heizkabel (3) in einer Grundwand (24) der Klemmschneidhülse (21) ausgebildet ist.

10. Einrichtung nach einem der vorstehenden Ansprüche, **dadurch gekennzeichnet, daß** das Isolierstück (20) und die Klemmschneidhülse (21) axialverschiebbar miteinander gekoppelt sind, indem ein Raststeg (22) der Klemmschneidhülse (21) in einer Führungsausnehmung (23) des Isolierstücks (20) begrenzt verschiebbar gelagert ist.

11. Einrichtung nach einem der vorstehenden Ansprüche, **dadurch gekennzeichnet, daß** die Klemmschneidhülse (21) an der dem Isolierstück (20) abgewandten Seite einen aus federelastischen Fingern (32) gebildeten Lamellenring (31) aufweist, der eine Dichtung (33) umschließt, durch die der Leiter (5, 6) oder das Heizkabel (3) hindurchgeführt ist.

12. Einrichtung nach einem der vorstehenden Ansprüche, **dadurch gekennzeichnet, daß** die Klemmschneidhülse (21) eine Ringnut aufweist, in der eine an der Innenseite des Klemmschneidgehäuses (7, 43) anliegende Ringdichtung (34) gelagert ist.

13. Einrichtung nach einem der vorstehenden Ansprüche, **dadurch gekennzeichnet, daß** die Muffe (1, 42, 55) einen das Klemmschneidgehäuse (7, 43) übergreifenden Gehäuseteil (35) aufweist, der über ein Schraubgewinde (36) mit dem Klemmschneidgehäuse (7, 43) verbunden ist.

14. Einrichtung nach einem der vorstehenden Ansprüche, **dadurch gekennzeichnet, daß** der Gehäuseteil (35) einen sich verjüngenden Bund (37) aufweist, der konisch gegen den Lamellenring (31) andrückbar ist.

15. Einrichtung nach einem der vorstehenden Ansprüche, **dadurch gekennzeichnet, daß** der Bund (37) des Gehäuseteils (35) einen Steg (38) aufweist, der in einen Spalt zwischen den Fingern (32) des Lamellenrings (31) eingreift.

16. Einrichtung nach einem der vorstehenden Ansprüche, **dadurch gekennzeichnet, daß** die dem Bund (37) abgewandte Stirnseite (39) des Gehäuseteils (35) an einer Schulter (40) des Klemmschneidgehäuses (7, 43) anliegt.

17. Einrichtung nach einem der vorstehenden Ansprüche, **dadurch gekennzeichnet, daß** die Klemmschneidhülse (21) mindestens eine Klemmschneide (29) aufweist, die der Kontaktklemmschneide (15, 53) gegenüberliegt.

18. Einrichtung nach einem der vorstehenden Ansprüche, **dadurch gekennzeichnet, daß** zwischen der Schneide (16) der Kontaktklemmschneide (15, 53) und der Schneide (30) der Klemmschneide (29) ein Abstand besteht und daß die Schneide (30) der Klemmschneide (29) gegenüber der Schneide (16) der Kontaktklemmschneide (15, 53) höhenversetzt ist.

19. Einrichtung nach einem der vorstehenden Ansprüche, **dadurch gekennzeichnet, daß** der Endteil (28) des Leiters (5, 6) oder des Heizkabels (3) an dem Boden (8, 44) des Klemmschneidgehäuses (7, 43) anliegt.

20. Einrichtung nach einem der vorstehenden Ansprüche, **dadurch gekennzeichnet, daß** die Leiter (5, 6) des Heizkabels (3) auf Abstand nebeneinander liegen und daß das Heizkabel (3) einen etwa flachrechteckförmigen Querschnitt aufweist.

21. Einrichtung nach einem der vorstehenden Ansprüche, **dadurch gekennzeichnet, daß** das Heizkabel (3) ohne Schutzleitergeflecht mit doppelter oder verstärkter Isolierung schutzisoliert ausgebildet ist.

22. Einrichtung nach einem der vorstehenden Ansprüche, **dadurch gekennzeichnet, daß** die Verbindungsmuffe (42) mit dem einen Klemmschneidgehäuse (43) sowie jeweils zwei Isolierstücken (20), Klemmschneidhülsen (21), Dichtungen (33), Ringdichtungen (34) und Gehäuseteilen (35) bezüglich einer quer zur Längsachse (27) liegenden Mittenebene (45) des Klemmschneidgehäuses (43) spiegelsymmetrisch ist.

23. Einrichtung nach einem der vorstehenden Ansprüche, **dadurch gekennzeichnet, daß** durch die Wand (57) der Gehäusekappe (56) der Abzweigmuffe (55) mindestens zwei von je einem Dichtring (14) umschlossene Anschlußkabel (2) in den Anschlußraum (58) hineingeführt sind.

24. Einrichtung nach einem der vorstehenden Ansprüche, **dadurch gekennzeichnet, daß** die Gehäusekappe (10, 56) und/oder der Gehäuseteil (35) der Anschlußmuffe (1), der Verbindungsmuffe (42) und der Abzweigmuffe (55) außen mindestens eine Griffmulde (41) aufweisen.

## Claims

1. Device for making contact with at least one electric conductor, in particular a heating conductor of a heating cable, with a channel for the end part of a conductor, **characterised in that** an insulation displacement connector casing (7, 43) with an insulator (20) and a clamping blade sleeve (21) located in it is arranged in the said casing, that the clamping blade sleeve (21) has a passage (25) for the conductor (5, 6) or the heating cable (3), that the channel (26) is formed in the insulator (20) in such a way that it extends at an acute angle to the longitudinal axis (27) and a start of the channel coincides with the passage (25) at the level of the longitudinal axis (27), and that, for contacting the conductor (5, 6) or the heating cable (3) in the channel (26) at an acute angle, a contact clamping blade (15) is arranged at an offset and in the main parallel to the longitudinal axis (27) in the insulation displacement connector casing (7, 43).

2. Device according to the preceding Claim, **characterised in that** the contact clamping blade (15) is fixed in a bottom (8, 44) of the insulation displacement connector casing (7, 43).

3. Device according to one of the preceding Claims, **characterised in that** the insulator (20) is secured against twisting in the insulation displacement connector casing (7, 43).

4. Device according to one of the preceding Claims, **characterised in that** a casing cap (10, 56) delineating a connection space (11, 58) is arranged at the bottom (8) of the insulation displacement connector casing (7).

5. Device according to one of the preceding Claims, **characterised in that** the end of a connecting cable (2) is introduced through the wall (13, 57) of the casing cap (10, 56) into the connection space (11, 58) and at least one electrical conductor (18) of the connecting cable (2) is connected to the connection lug (17) of the contact clamping blade (15).

6. Device according to one of the preceding Claims, **characterised in that** the electrical conductor (18) of the connecting cable (2) is attached to the connecting lug (17) by spot welding (19).

7. Device according to one of the preceding Claims, **characterised in that** the connecting cable (2) is enclosed by a sealing ring (14) arranged in the wall (13, 57) of the casing cap (10, 56).

8. Device according to one of the preceding Claims, **characterised in that** the casing cap (10, 56) is tightly connected to the insulation displacement connector casing (7, 43) by an ultrasonic weld (12).

9. Device according to one of the preceding Claims, **characterised in that** the clamping blade sleeve (21) can be pushed in on the side of the insulation displacement connector casing (7, 43) opposite the bottom (8, 44), and the passage (25) for the conductor (5, 6) or the heating cable (3) is formed in a base wall (24) of the clamping blade sleeve (21).

10. Device according to one of the preceding Claims, **characterised in that** the insulator (20) and the clamping blade sleeve (21) are coupled together axially slidably, a detent bar (22) of the clamping blade sleeve (21) being located with limited slidability in a guide recess (23) in the insulator (20).

11. Device according to one of the preceding Claims, **characterised in that** the clamping blade sleeve (21) has on the side away from the insulator (20) a plate ring (31) formed of resilient fingers (32) enclosing a seal (33) through which the conductor (5, 6) or the heating cable (3) passes.

12. Device according to one of the preceding Claims, **characterised in that** the clamping blade sleeve (21) has an annular groove in which sits a ring seal (34) resting on the inside of the insulation displacement connector casing (7, 43).

13. Device according to one of the preceding Claims, **characterised in that** the sleeve (1, 42, 55) has a casing part (35) overlapping the insulation displacement connector casing (7, 43) which is connected with the insulation displacement connector casing (7, 43) by means of a thread (36).

14. Device according to one of the preceding Claims, **characterised in that** the casing part (35) has a tapering collar (37) which can be pressed conically against the plate ring (31).

15. Device according to one of the preceding Claims, **characterised in that** the collar (37) of the casing part (35) has a rib (38) which engages in a gap between the fingers (32) of the plate ring (31).

16. Device according to one of the preceding Claims, **characterised in that** the end face (39) of the casing part (35) away from the collar (37) rests at a shoulder (40) of the insulation displacement connector casing (7, 43).

17. Device according to one of the preceding Claims, **characterised in that** the clamping blade sleeve (21) has at least one clamping blade (29) which is located opposite to the contact clamping blade (15, 53).

18. Device according to one of the preceding Claims, **characterised in that** there is a spacing between the blade (16) of the contact clamping blade (15, 53) and the blade (30) of the clamping blade (29), and that the blade (30) of the clamping blade (29) is staggered in height in relation to the blade (16) of the contact clamping blade (15, 53).

19. Device according to one of the preceding Claims, **characterised in that** the end part (28) of the conductor (5, 6) or of the heating cable (3) rests at the bottom (8, 44) of the insulation displacement connector casing (7, 43).

20. Device according to one of the preceding Claims, **characterised in that** the conductors (5, 6) of the heating cable (3) lie adjacent at a distance from each other and that the heating cable (3) has an approximately flat, rectangular cross-section.

21. Device according to one of the preceding Claims, **characterised in that** the heating cable (3) is protectively insulated by double or reinforced insulation without a protective conductor braiding.

22. Device according to one of the preceding Claims, **characterised in that** the connecting sleeve (42) with the one insulation displacement connector casing (43) and two of each insulators (20), clamping blade sleeves (21), seals (33), ring seals (34) and casing parts (35) are arranged in mirror symmetry in relation to the centre plane (45) of the insulation displacement connector casing (43) traversing the longitudinal axis (27).

23. Device according to one of the preceding Claims, **characterised in that** at least two connecting cables (2), each sealed by one seal ring (14), are introduced into the connection space (58) through the wall (57) of the casing cap (56) of the branching sleeve (55).

24. Device according to one of the preceding Claims, **characterised in that** the casing cap (10, 56) and/or the casing part (35) of the connection sleeve (1), the connecting sleeve. (42) and the branching sleeve (55) have at least one gripping groove (41).

## Revendications

1. Dispositif pour mettre en contact au moins un conducteur électrique, notamment un conducteur chauffant d'un câble chauffant avec un canal pour une pièce d'extrémité du conducteur,
**caractérisé en ce que**
dans un manchon de raccordement (1) un manchon de liaison (42) ou un manchon de dérivation (55), un boîtier à couteau de serrage (7, 43) est monté avec une pièce isolante (20) montée dans ce boîtier ainsi qu'une douille à couteau de serrage (21) montée dans la pièce isolante,
la douille à couteau de serrage (21) comporte un passage (25) pour le conducteur (5, 6) ou le câble chauffant (3),
le canal (26) est réalisé dans la pièce isolante (20) de façon à faire un angle aigu par rapport à l'axe longitudinal (27) et pour que le début du canal soit dans le plan de l'axe longitudinal (27) en concordance avec le passage (25), et
pour la mise en contact du conducteur (5, 6) ou du câble chauffant (3), dans le canal (26), un couteau de serrage et de contact (15) est décalé à angle aigu et est installé d'une manière essentiellement parallèle à l'axe longitudinal (27) du boîtier à couteau de serrage (7, 43).

2. Dispositif selon la revendication précédente,
**caractérisé en ce que**
le couteau de serrage de contact (15) est fixé dans un fond (8, 44) du boîtier à couteau de serrage (7, 43).

3. Dispositif selon l'une quelconque des revendications précédentes,
**caractérisé en ce que**
la pièce isolante (20) est bloquée en rotation dans le boîtier à couteau de serrage (7, 43).

4. Dispositif selon l'une quelconque des revendications précédentes,
**caractérisé en ce que**
le fond (8) du boîtier à couteau de serrage (7) comporte un capuchon de boîtier (10, 56) qui participe à la délimitation de la cavité de raccordement (11, 58).

5. Dispositif selon l'une quelconque des revendications précédentes,
**caractérisé en ce que**
la paroi (13, 57) du capuchon formant le boîtier (10, 56) permet d'introduire l'extrémité d'un câble de branchement (2) dans la cavité de branchement (11, 58) et au moins un conducteur électrique (18) du câble de branchement (2) est relié à une patte de branchement (17) des couteaux de serrage et de contact (15).

6. Dispositif selon l'une quelconque des revendications précédentes,
**caractérisé en ce que**
le conducteur électrique (18) du câble de branchement (2) est fixé à la patte de branchement (17) par un point de soudure (19).

7. Dispositif selon l'une quelconque des revendications précédentes,
**caractérisé en ce que**
le câble de branchement (2) est entouré par un joint d'étanchéité (14) installé dans la paroi (13, 57) du capuchon de boîtier (10, 56).

8. Dispositif selon l'une quelconque des revendications précédentes,
**caractérisé en ce que**
le capuchon de boîtier (10, 56) est relié de manière étanche par une soudure aux ultrasons (12) au boîtier de serrage (7, 43).

9. Dispositif selon l'une quelconque des revendications précédentes,
**caractérisé en ce que**
la douille à couteau de serrage (21) se glisse par le côté du boîtier à couteau de serrage (7, 43) à l'opposé du fond (8, 44) et le passage (25) pour le conducteur (5, 6) ou le câble chauffant (3) est réalisé dans une paroi de base (24) de la douille d'arête de coupe (21).

10. Dispositif selon l'une quelconque des revendications précédentes,
**caractérisé en ce que**
la pièce isolante (20) et la douille arête de coupe (21) sont couplées l'une à l'autre de manière coulissante axialement **en ce qu'**une nervure d'encliquetage (22) de la douille d'arête de serrage (21) est montée à coulissement limité dans une cavité de guidage (23) de la pièce isolante (20).

11. Dispositif selon l'une quelconque des revendications précédentes,
**caractérisé en ce que**
la douille d'arête de coupe (21) comporte sur le côté, à l'opposé de la pièce d'isolation (20), un anneau à lamelles (31) formé de doigt (32) ayant l'élasticité d'un ressort, et cet anneau entoure un joint (33) que le conducteur (5, 6) ou le câble chauffant (3) traverse.

12. Dispositif selon l'une quelconque des revendications précédentes,
**caractérisé en ce que**
la douille d'arête de coupe (21) comporte une rainure annulaire dans laquelle est monté un joint annulaire (34) appliqué contre le côté intérieur du boîtier de couteau de serrage (7, 43).

13. Dispositif selon l'une quelconque des revendications précédentes,
**caractérisé en ce que**
le manchon (1, 42, 55) comporte une partie de boîtier (35) qui chevauche le boîtier de couteau de serrage (7, 43) et reliée par un filetage (36) au boîtier de couteau de serrage (7, 43).

14. Dispositif selon l'une quelconque des revendications précédentes,
**caractérisé en ce que**
la partie de boîtier (35) comporte une collerette (37) allant en diminuant, et qui peut être pressée de manière conique contre l'anneau à lamelles (31).

15. Dispositif selon l'une quelconque des revendications 1 à 14,
**caractérisé en ce que**
la collerette (37) de la partie de boîtier (35) comporte une nervure (38) qui pénètre dans un intervalle entre les doigts (32) de l'anneau à lamelles (31).

16. Dispositif selon l'une quelconque des revendications précédentes,
**caractérisé en ce que**
la face frontale (39) de la partie de boîtier (35), à l'opposé de la collerette (37), s'appuie contre un épaulement (40) du boîtier à couteau de serrage (7, 43).

17. Dispositif selon l'une quelconque des revendications précédentes,
**caractérisé en ce que**
la douille à couteau de serrage (21) comporte au moins un couteau de serrage (29) en regard du couteau de serrage de contact (15, 53).

18. Dispositif selon l'une quelconque des revendications précédentes,
**caractérisé en ce qu'**
entre l'arête (16) du couteau de serrage de contact (15, 53) et l'arête (30) du couteau de serrage (29) il subsiste un intervalle et l'arête (30) du couteau de serrage (29) est décalée en hauteur par rapport à l'arête (16) du couteau de serrage de contact (15, 53).

19. Dispositif selon l'une quelconque des revendications précédentes,
**caractérisé en ce que**
la pièce d'extrémité (28) du conducteur (5, 6) ou du câble chauffant (3) est appliquée contre le fond (8, 44) du boîtier de couteau de serrage (7, 43).

20. Dispositif selon l'une quelconque des revendications précédentes,
**caractérisé en ce que**
les conducteurs (5, 6) du câble chauffant (3) sont placés l'un à côté de l'autre à une certaine distance et le câble chauffant (3) présente une section rectangulaire sensiblement plate.

21. Dispositif selon l'une quelconque des revendications précédentes,
**caractérisé en ce que**
le câble chauffant (3) est réalisé sans tissage conducteur de protection, avec une isolation protectrice réalisée par une isolation double ou une isolation renforcée.

22. Dispositif selon l'une quelconque des revendications précédentes,
**caractérisé en ce que**
le manchon de liaison (42) est symétrique par rapport au boîtier de couteau de serrage (43) et comporte chaque fois deux pièces d'isolation (20), des manchons à arête de serrage (21), des joints (33), des joints d'étanchéité annulaires (34) et des parties de boîtier (35) par rapport à un plan médian (45) du boîtier de couteau de serrage (43) qui se situe transversalement à l'axe longitudinal (27).

23. Dispositif selon l'une quelconque des revendications précédentes,
**caractérisé en ce que**
par la paroi (57) du capuchon de boîtier (56) du manchon de dérivation (55), au moins deux câbles de raccordement (2) entourés chacun par un joint d'étanchéité (14), pénétre dans la cavité de raccordement (58).

24. Dispositif selon l'une quelconque des revendications précédentes,
**caractérisé en ce que**
le boîtier (10, 56) et/ou la partie de boîtier (35) du manchon de raccordement (1) du manchon de liaison (42) et du manchon de dérivation (52) ont au moins extérieurement une gorge de préhension (41).
